# FASCICULE DE BREVET EUROPEEN

(11) **EP 3 097 021 B1**
(45) Date de publication et mention de la délivrance du brevet: **13.12.2017**
(21) Numéro de dépôt: 15704356.3
(22) Date de dépôt: 22.01.2015
(51) Int. Cl.: B65D 5/16, B65D 5/38, B65D 5/52, B65D 5/54

(54) **BOITE DE TRANSPORT TRANSFORMABLE EN PRÉSENTOIR**
IN EINE ANZEIGE UMWANDELBARER TRANSPORTBEHÄLTER
TRANSPORT BOX THAT IS CONVERTIBLE INTO A DISPLAY

(30) Priorité: 23.01.2014 FR 1450553
(43) Date de publication de la demande: 30.11.2016
(73) Titulaire: La Compagnie Dumas, 89700 Tonnerre (FR)
(72) Inventeur: DUMAS, Catherine, F-89700 Tonnerre (FR); DUMAS, Edouard, F-89700 Tonnerre (FR)
(74) Mandataire: Breesé, Pierre
(86) Numéro de dépôt international: PCT/FR2015/050160
(87) Numéro de publication internationale: WO 2015/110761

(56) Documents cités:
- WO-A2-2008/076419
- AU-B3- 601 139
- DE-U1- 29 607 858
- US-A- 4 392 605
- US-A- 4 488 652

## Description

### Objet de l'invention

La présente invention se rapporte au domaine de l'emballage, à un conditionnement, notamment d'objets compressibles, en particulier à une boite de transport transformable en présentoir, et à un ilot de vente comprenant de tels conditionnements.

### Etat de la technique

Parmi les dispositifs d'emballage ou de conditionnement, pour le transport ou le rangement d'objets ou d'articles, les boites en deux parties, en particulier les boites dites « à tiroir » et les boites dites « télescopiques » sont bien connues.

Généralement, les boites à tiroir comprennent un tiroir, formant le fond de la boite, et un étui, le tiroir s'emboitant dans l'étui par coulissement horizontal, alors que les boites télescopiques comprennent un fond et un couvercle ayant généralement une dimension légèrement supérieure à celle du fond, le couvercle s'emboitant sur le fond par coulissement vertical.

Par ailleurs, il est devenu courant que sur les lieux de ventes des objets ou articles conditionnés, les boites de conditionnement ayant servies à leur transport soient également utilisées comme présentoirs. A ces fins, il a été proposé des boites se transformant en présentoirs.

Il peut s'agir de boites d'un seul tenant qui comprennent des prédécoupes sur l'un ou plusieurs de ces panneaux permettant l'arrachage de tout ou partie des panneaux. Les documents EP 1 751 016, EP 2 597 046 et WO2004087522 décrivent de telles boites.

Il peut également s'agir, comme décrit dans le document EP 1 950 141, d'une boite comprenant un fond et un couvercle, comprenant tous deux des rabats, et dans laquelle un des panneaux latéraux comprend une ouverture de distribution des objets, une ouverture recouverte d'une plaque d'obturation qui, sur le lieu de distribution des objets, est retirée pour un déchargement latéral des objets.

Néanmoins, les solutions décrites précédemment ne sont pas adaptées à des articles souples, élastiques, ou déformables qui ont tendance à s'écraser et à se déplacer dans les cartons lors de la manipulation et du transport de ces derniers. Les articles ne sont plus alors « présentables » en l'état, et cela nécessite une manipulation afin de les réorganiser au sein des cartons transformés en présentoirs.

Par ailleurs, dans les documents WO2008/076419, DE 296 07 858, AU 601 139, une demi-caisse supérieure est emboîtée par son fond dans l'ouverture d'une demi-caisse inférieure, et seule la demi-caisse supérieure comporte une ouverture. En fait, l'objectif des boîtes décrites dans ces documents est la simple surélévation d'une demi-caisse de distribution par rapport à une base pour faciliter l'accès aux produits. En outre, les produits contenus ne sont pas compressibles (bouteilles de liquide pour WO2008/076419, fig. 68 et « liquid container » pour AU 601 139, abrégé). Le document US 4 392 605 décrit une boîte télescopique dont le volume interne est délimité par l'emboîtement plus ou moins profond de la demi-caisse supérieure dans la demi-caisse inférieure et est augmenté préalablement à son remplissage, en fonction de la taille des articles qu'il est amené à contenir sans pour autant être adapté à des articles souples, élastiques ou déformables.

Par ailleurs, ces conditionnements présentent une résistance à la compression verticale insuffisante lors de leur empilement en vue de leur transport ou de leur entreposage. De plus, ils sont peu adaptés à une disposition de vente en groupe comme par exemple une disposition sous la forme d'ilot de vente.

### Buts de l'invention

La présente invention vise à fournir un conditionnement, pour articles de toute sorte, qui ne présentent pas les inconvénients de l'état de la technique.

La présente invention vise à fournir une solution qui est une alternative aux boites transformables en présentoirs déjà existantes.

La présente invention vise en particulier à fournir un conditionnement adapté à des articles souples ou compressibles, présentant une bonne résistance à l'empilement et utilisable au sein d'ilots de vente.

### Résumé de l'invention

La présente invention porte sur une boite télescopique en deux parties comprenant un fond et un couvercle s'emboitant par coulissement vertical sur le fond, la boite passant d'une position fermée à une position étendue par coulissement du couvercle par rapport au fond, le fond et le couvercle comprenant des panneaux liés entre eux par des rainures formant articulations, dans laquelle au moins un desdits panneaux comprend des moyens pour permettre au couvercle d'adopter une position surélevée et comprend des moyens permettant de former au moins une ouverture de distribution latérale dans ladite boite. Selon l'invention, la boîte comprend en outre des articles à conditionner, lesdits articles étant compressibles, et étant, dans la position fermée de la boîte, comprimés, et dans la position étendue, relaxés, la boîte comprenant des moyens de maintien dans la position fermée à l'encontre de la force de rappel exercée par les articles comprimés, le passage de la position fermée à la position étendue s'effectuant sous l'effet de la force de rappel exercée par les articles comprimés sur la paroi de fond du couvercle et la paroi de fond du fond lorsque le couvercle est libre en mouvement vis à vis du fond.

Selon des modes préférés de l'invention, la boite selon l'invention comprend au moins une, ou une combinaison quelconque appropriée, des caractéristiques suivantes :
- le fond et le couvercle comprennent chacun une ceinture latérale formée d'au moins quatre panneaux, liés entre eux et comprenant chacun un rabat liés aux panneaux correspondant par des lignes de pliage, les quatre rabats formant un fond horizontal lié aux panneaux par les lignes de pliage,
- les moyens pour maintenir le couvercle en position surélevé comprennent une languette de verrouillage faisant saillie et formée à partir de prédécoupes et des rainures, formant articulations, dans un ou plusieurs panneaux du fond et du couvercle,
- les moyens permettant de former une ou plusieurs ouvertures de distribution latérales dans la boite comprennent un ou plusieurs prédécoupes formées, et s'étendant, sur au moins deux panneaux adjacents du fond et/ou du couvercle, la ou les prédécoupes une fois détachées permettent la formation de la ou des ouvertures de distribution latérales,

La présente invention porte également sur l'utilisation de la boite selon l'invention comme présentoir de vente des articles qu'elle contient, sur un lieu de vente ou de distribution des articles, après formation d'une ou plusieurs ouvertures de distribution latérales dans ladite boite.

La présente invention porte aussi sur un procédé de transformation de la boite selon l'invention en un présentoir, le procédé comprenant les étapes de prendre une boite selon l'invention, remplir la boite d'articles compressibles, fermer la boite en comprimant lesdits articles compressibles, maintenir la boite comprenant les articles compressibles comprimés, dans une position fermée, sur le lieu de vente des articles, déployer le couvercle de la boite en une position surélevée par l'effet ressort obtenu par la décompression desdits articles comprimés et de former une ou plusieurs ouvertures de distribution latérales.

Dans un mode de réalisation particulier du procédé selon l'invention, la formation d'une ou plusieurs ouvertures de distribution latérales se fait en détachant une ou plusieurs prédécoupes formées sur un ou plusieurs panneaux du fond et/ou du couvercle, la ou les prédécoupes formant un fronton de la boite, et/ou le procédé comprend en outre une étape de liaison de plusieurs boites selon l'invention entre-elles à l'aide de laite ou des prédécoupes.

La présente invention porte également sur un ilot de vente comprenant au moins deux boites selon l'invention. De préférence, dans l'ilot de vente selon l'invention les boites sont reliées entre-elles par une ou plusieurs prédécoupes, formant, une fois détachées, un ou plusieurs ouvertures de distribution latérales, d'au moins une desdites boites.

### Brève description des figures

La figure 1 est une vue en perspective de la boite selon l'invention en position fermée.
La figure 2 est une représentation schématique d'un mode de réalisation particulier de la ceinture de panneaux permettant d'obtenir le fond et/ou le couvercle d'un mode particulier de réalisation de la boite selon l'invention.
La figure 3 est une représentation schématique d'un mode de réalisation particulier de la ceinture de panneaux permettant d'obtenir le fond d'un mode particulier de réalisation de la boite selon l'invention.
La figure 4 est une représentation schématique d'un mode de réalisation particulier de la ceinture de panneaux permettant d'obtenir le couvercle d'un mode particulier de réalisation de la boite selon l'invention.
La figure 5 est une vue en perspective de la boite selon l'invention, vide, sur laquelle le couvercle de la boite selon l'invention est en position surélevée.
La figure 6 est une représentation schématique d'un mode particulier des moyens pour maintenir le couvercle de la boite selon l'invention en position surélevée.
La figure 7 est une vue en perspective de la boite selon l'invention, vide, transformée en présentoir.
La figure 8 est une vue en perspective d'une première forme de réalisation d'un ilot de vente comprenant trois boites selon l'invention remplies d'articles prêts à vendre, les boites étant sous la forme de présentoirs.
La figure 9 est une vue en perspective d'une seconde forme de réalisation d'un ilot de vente comprenant quatre boites selon l'invention remplies d'articles prêts à vendre, les boites étant sous la forme de présentoirs.

### Description détaillée de l'invention

Dans la suite de la description de la présente invention les termes « conditionnement », « boite », ou « caisse » seront employés indifféremment et de manière équivalente. De plus, par « prédécoupe » ou « portion prédécoupée », on entend une portion frangible ou brisable, ne tenant que par quelques points d'attache avec le reste de la découpe et qui se désolidarise de la découpe par une traction ou une poussée perpendiculaire au plan de découpe.

La boite 1 selon l'invention est une caisse en deux parties, du type télescopique, comprenant d'une part un fond 2 et d'autre part un couvercle 3, le couvercle 3 s'emboitant par coulissement vertical sur le fond 2, la boite 1 passant, grâce au coulissement du couvercle 3 par rapport au fond 2, d'une position fermée, ou rétractée (figure 1), à une position étendue ou relevée (figure 5), et à éventuellement une position ouverte dans laquelle le couvercle 3 ne coiffe pas le fond 2.

Une telle boite présentent l'avantage de permettre d'avoir une boite compacte pour les phases de transport, de manutention ou de stockage de ladite boite, et qui peut, sur le lieux de livraison des articles, être étendue afin d'augmenter le volume interne de la boite 1.

De préférence, le fond 2 est parallélépipédique et le couvercle 3 a une forme identique ou complémentaire au fond 2 pour un emboitement par coulissement.

Le fond 2 et/ou le couvercle 3 comprennent un fond, horizontal, et quatre panneaux verticaux 4 formant les parois du fond 2 et/ou du couvercle 3, deux premiers panneaux adjacents 41, 42 étant opposés à deux seconds panneaux adjacents 43, 44.

Avantageusement, le fond 2 et le couvercle 3 sont des demi-caisses américaines. Elles peuvent être identiques et interchangeables ou bien être différentes, par exemple en termes de dimensions, tout en restant des demi-caisses américaines.

Le fond 2 et le couvercle 3 sont de préférence obtenus à partir d'un flan comme représenté aux figures 2 à 4. Généralement, le fond 2 et le couvercle 3 comprennent une ceinture latérale 5 formée d'au moins quatre panneaux 41, 42, 43, 44, liés entre eux par des rainures 8 formant articulations et comprenant chacun un rabat 6 lié au panneau 4 correspondant par des lignes de pliage 7, les quatre rabats 61, 62, 63, 64 formant un fond horizontal lié aux quatre panneaux 41, 42, 43, 44 par les lignes de pliage 7.

De préférence, les rabats 6 formant le fond du fond 2 de la boite 1 ont une forme et des dimensions adéquates pour former le fond d'une manière automatique (figure 3).

De préférence, les rabats 6 formant le fond du couvercle 3 de la boite 1 ont une forme et des dimensions adéquates pour former le fond d'une manière semi-automatique (figure 4).

L'emboitement entre le fond 2 et le couvercle 3 peut être interne ou externe. Il est interne lorsque les parois du couvercle 3 se situent à l'intérieur du fond 2 ; il est externe lorsque les parois du couvercle 3 se situent à l'extérieur du fond 2.

L'emboitement est rendu possible par le fait que le couvercle 3 possède une dimension légèrement supérieure ou inférieur au fond. L'emboitement peut également être obtenue par l'emploi de panneaux 4 formant les parois de la ceinture latérale 5 du fond 2 ayant une épaisseur différente de celle des panneaux 4 formant les parois de la ceinture latérale 5 du couvercle 3.

Dans le cas où le fond 2 et le couvercle 3 ont des dimensions identiques, l'emboitement peut être un emboitement forcé.

De préférence, la boite 1, au moins le fond 2, le couvercle 3, ou les deux, sont faits d'un matériau semi-rigide, ce qui présent l'avantage de pouvoir utiliser réaliser un emboitement de force du fond 2 et du couvercle 3 de forme et de dimensions identiques sans endommager ou fragiliser la boite 1. Avantageusement, ils sont faits en carton ou carton ondulé ou en matériaux plastiques, pouvant être décorés ou non.

Les panneaux 4, ou au moins un des panneaux 41, 42, 43 ou 44 du fond 2 et/ou du couvercle 3, comprennent des moyens pour permettre au couvercle 3 d'adopter une position surélevée, sans être levé, c'est-à-dire pour que la boite 1 soit en position étendue sans être ouverte, à savoir sans que le couvercle 3 ne soit enlevé du fond 2. Ces moyens coopèrent de préférence avec des moyens présents sur un ou plusieurs des panneaux 4 du couvercle 3.

De préférence, les moyens pour maintenir le couvercle 3 surélevé comprennent une ou plusieurs ouvertures 9 formées dans un ou des panneaux 4 du fond 2 et du couvercle 3, avantageusement des ouvertures 9 formés par le détachement de prédécoupes dans le ou les panneaux 4, l'ouverture ou les ouvertures 9 du ou des panneaux 4 du fond 2 étant mises en rapport avec l'ouverture ou les ouvertures 9 du ou des panneaux 4 du couvercle 3, les panneaux 4 du fond 2 et du couvercle 3 étant maintenus en condition de chevauchement à l'aide d'un élément de maintien externe, par exemple une cale, glissé dans ladite ou lesdites ouvertures 9.

Dans un autre mode de réalisation de l'invention, les moyens pour maintenir le couvercle 3 surélevé comprennent une ou plusieurs ouvertures 9, formées dans un ou plusieurs panneaux 4 du fond 2, et une ou plusieurs cales formées dans un ou des panneaux 4 du couvercle 3, ladite ou lesdites cales coopérant avec ladite ou lesdites ouvertures 9, ou avec le bord du couvercle 3, pour maintenir en condition de chevauchement le panneaux 4 du fond 2 et du couvercle 3. De préférence, la ou les cales du couvercle 3 s'étendant latéralement des panneaux 4 pour s'engager dans les ouvertures 9 des panneaux 4 du fond 2 mises en rapport avec les cales.

De préférence, la ou les cales sont obtenues à partir de prédécoupes 11 et des rainures 12 formant articulations dans le ou les panneaux 4 pour former une languette de verrouillage 10, pliée à l'aide d'une rainure formant articulation, ladite languette faisant saillie du ou des panneaux 4 (figure 6).

Dans un autre mode de réalisation particulier, les moyens pour maintenir le couvercle 3 surélevé ne comprennent que les languettes de verrouillage 10 décrites précédemment et à la figure 6. Les languettes 10 du couvercle 3 sont formées par une poussée perpendiculaire au panneau 4 du couvercle 3 au niveau de prédécoupes 11, une poussée transmise aux prédécoupes 11 du panneau 4 du fond 2 par l'intermédiaire de la languette 10 du couvercle 2 faisant saillie qui vient se loger dans l'ouverture formée par les prédécoupes 11 du panneau 4 du fond 2 formant également une languette 10.

Les panneaux 4, ou au moins un des panneaux 41, 42, 43 ou 44 du fond 2 et du couvercle 3, comprennent des moyens de transformation de la boite 1 en un présentoir permettant d'accéder aux articles contenus dans la boite 1.

De préférence ces moyens permettent de former au moins une ouverture de distribution latérale 14 dans la boite 1, de manière à ce que les articles contenus dans la boite 1 soient accessibles par au moins une face latérale ou parois de la boite 1. Ces moyens comprennent de préférence une ou plusieurs prédécoupes 13 formées sur au moins un panneau 4 du fond 2 et/ou du couvercle 3, qui, une fois détachées, permettent la formation d'une ouverture de distribution 14 disposée latéralement sur la boite 1. Avantageusement, ces prédécoupes 13 sont formées et s'étendent sur au moins deux panneaux 4 adjacents, par exemple les panneaux 41 et 42 et/ou les panneaux 42 et 43 et/ou les panneaux 43 et 44 et/ou les panneaux 44 et 41. Encore plus avantageusement, les prédécoupes 13 s'étendent sur trois panneaux 4 adjacents.

De préférence, les prédécoupes permettant la formation de l'ouverture de distribution 14 se situent aux mêmes endroits sur le ou les panneaux 4 du fond 2 et du couvercle 3. Néanmoins, il est également possible d'avoir des prédécoupes 13 sur des panneaux 4 adjacents qui différents pour le fond 2 et le couvercle 3 permettant ainsi d'avoir une ouverture de distribution 14 sur un premier côté, par exemple en bas de la boite 1, et une seconde ouverture de distribution 14 sur un second côté, opposé au premier, en haut de la boite par exemple.

De préférence, la boite 1 selon l'invention comprend en outre des moyens pour recevoir les portions découpées correspondantes aux prédécoupes permettant la formation de l'ouverture ou des ouvertures de distribution 14. Ces moyens se situent de préférence sur le couvercle 3, avantageusement sur le fond du couvercle 3, encore plus avantageusement sur les bords du fond du couvercle 3 (figure 7).

De préférence, les moyens de réception des prédécoupes formant l'ouverture de distribution 14 comprennent des ouvertures, pratiquées de préférence au niveau des lignes de pliage 7 liant les rabats 61, 62, 63, 64 aux panneaux 4 de la ceinture 5 formant le couvercle 3. De préférences, ces ouvertures coopèrent avec des encoches formées dans la prédécoupe permettant la formation de l'ouverture de distribution 14.

Les prédécoupes 13 formant l'ouverture ou les ouvertures de distribution 14 de la boite 1 peuvent être utilisés comme fronton de la boite 1 (figure 7), et donc par exemple être utilisés comme un organe de communication, et/ou comme un organe de liaison entre deux boites 1 adjacentes (figures 8 et 9). A ces fins, et dans les modes de réalisation d'ouvertures de distribution 14 disposées sur un ou plusieurs coins de la boite 1, elles peuvent être maintenues pliées ou peuvent être dépliées.

L'utilisation des prédécoupes 13 formant l'ouverture ou les ouvertures de distribution 14 présente l'avantage de constituer un support de communication ou pour attirer l'attention d'un acheteur sur les boites 1 transformées en présentoirs, mais également de pouvoir former des ilots de vente 20 solides et stables.

La boite 1 selon l'invention trouve une dans le domaine de l'emballage de produits compressibles. Ainsi, la boite 1 peut comprendre tous objets souples, élastiques ou déformables, tels que des coussins ou des couettes.

De préférence, la boite 1 peut être maintenue fermée par tous moyens adéquats, de préférence à l'aide d'un adhésif ou d'un cerclage.

La boite 1 selon l'invention présente une résistance à la compression horizontale ou latérale améliorée du fait de la double épaisseur formée par les panneaux 4 du couvercle 3 superposés à ceux du fond. Par ailleurs, la présence de rabats 6 formant le fond de couvercle 3 et du fond 2 améliore également la résistance à la compression horizontale, mais également la résistance à la compression verticale. De même, la boite 1 fermée, comprenant des objets compressibles comprimés, présente une meilleure résistance à la compression verticale ou horizontale car les objets dans la boite 1 participent à sa rigidité.

L'ilot de vente 20 selon l'invention comprend au moins deux boites 1 selon l'invention transformées en présentoirs. De préférence, l'ilot de vente 20 comprend trois ou quatre boites 1 selon l'invention. Avantageusement, l'ilot 20 comprend des boites 1 dont l'ouverture de distribution 14 se situe sur au moins un coin des boites 1.

L'ilot de vente 20 présente l'avantage de permettre à la clientèle, voulant acheter un article des articles contenus dans les boites 1, de pouvoir circuler autour de l'ilot 20, les articles étant accessibles de tous côtés.

De préférence, l'ilot de vente 20 comprend des boites 1 liées entre elles à l'aide des prédécoupes 13 formant l'ouverture ou les ouvertures de distribution 14 d'au moins une des boites 1. Avantageusement, une de ces prédécoupes 13 coopèrent avec les orifices de réception de ces prédécoupes 13 de deux boites 1 adjacentes.

Un exemple de la boite 1 et de l'ilot 20 selon l'invention et de leur mise en oeuvre est décrit ci-après.

Deux demi-caisses américaines en carton sont montées à partir de deux ceintures latérales 5 (figures 3 et 4), les panneaux 4 des ceintures 5 comprenant des rainures 8 formant les articulations des panneaux 4 et comprenant les prédécoupes 13 adéquates pour la formation d'au moins une ouverture de distribution 14. Les deux demi-caisses obtenues comprennent des parois ou flans formés par les panneaux 4, un fond et une ouverture. Une des deux demi-caisses américaine est disposée avec son fond en bas et l'ouverture en haut et forme le fond 2 de la boite 1, alors que l'autre demi-caisse coiffe ledit fond 2 de la boite 1 par son ouverture disposée vers le bas et son fond vers le haut. Les demi-caisses américaines constituants le fond 2 et le couvercle 3 étant identiques, le coulissement de la demi-caisse couvercle 3 sur la demi-caisse fond 2, est de préférence externe. De préférence, les demi-caisses sont assemblées de manière à ce que l'ouverture ou les ouvertures de distribution 14 soient disposées sur le même côté ou sur le même coin de la boite 1 (figures 5, 7 à 9).

Le chargement des objets ou articles se fait, soit dans le fond 2 de la boite 1 avant que le couvercle 3 ne vienne coiffer le fond 2, soit par les rabats 61, 62, 63, 64 formant le fond du couvercle 3 alors que ce dernier coiffe le fond 2 de la boite 1, les rabats 61, 62, 63, 64 étant ensuite mis en place pour reformer le fond du couvercle 3.

Pour des objets souples et compressibles, leur chargement dans la boite 1 se fait avant la mise en place du couvercle 3 et c'est le coulissement du couvercle 3 sur le fond 2 qui comprime les objets dans la boite 1.

La boite 1 est maintenue en positon fermée par tous moyens adéquats, de préférence par un adhésif ou un cerclage.

Arrivée sur le lieu de vente, la boite 1 est transformée en présentoir en enlevant les moyens de fermeture de la boite 1, puis le couvercle 3 libre de ses mouvements peut alors coulisser vers le haut, vers une position surélevée. Le couvercle 3 est maintenu dans une position surélevé en mettant en oeuvre les moyens de maintien du couvercle 3 en position surélevé. Pour finir, sont mis en oeuvre les moyens formant l'ouverture ou les ouvertures de distribution 14 latérales de la boite.

Dans le mode de réalisation particulier dans lequel la boite 1 renferme des objets compressibles, le déploiement du couvercle 3 se fait par l'effet ressort obtenu par la décompression des articles comprimés, les articles passant de l'état comprimé dans la boite 1 fermée à leur état initial, relaxé.

La formation d'ilots de vente 20 selon l'invention, se fait en positionnant au moins deux boites 1 selon l'invention, de préférence trois ou quatre boites 1, l'une à côté de l'autre et plaçant une ou plusieurs prédécoupes 13 permettant la formation de l'ouverture ou des ouvertures de distribution 14 sur les moyens de réception de ces prédécoupes des deux boites 1. La ou les prédécoupes 13 forment ainsi le fronton de l'ilot de vente 20, mais elle est, ou elles sont, également un organe de liaison entre les boites 1 de l'ilot de vente 20, permettant à ce dernier d'être plus stable.

## Revendications

1. Boite (1) télescopique en deux parties comprenant un fond (2) et un couvercle (3) s'emboitant par coulissement vertical sur ledit fond (2), le fond (2) et le couvercle (3) comprenant chacun une ceinture latérale (5) refermée par une paroi de fond, l'extrémité de la ceinture latérale (5) opposée à la paroi de fond définissant une entrée pour le fond (2) ou le couvercle (3), ladite boite (1) passant d'une position fermée de moindre volume interne à une position étendue de volume interne supérieur par coulissement du couvercle (3) par rapport au fond (2), ledit fond (2) et ledit couvercle (3) comprenant des panneaux (4) liés entre eux par des rainures (8) formant articulations, dans laquelle au moins un desdits panneaux (4) comprend des moyens pour permettre audit couvercle (3) d'adopter une position surélevée et comprend des moyens permettant de former au moins une ouverture de distribution (14) latérale dans ladite boite (1), dans laquelle le couvercle et le fond sont emboîtés l'un à l'autre par leurs entrées, la paroi de fond du fond (2) constituant la base de la boîte et la paroi de fond du couvercle (3) constituant le haut de la boîte, le couvercle (3) et le fond (2) comprenant chacun au moins une ouverture de distribution des produits contenus dans la boîte, **caractérisé en ce que** la boîte comprend en outre des articles à conditionner, lesdits articles étant compressibles, et étant, dans la position fermée de la boîte, comprimés, et dans la position étendue, relaxés, la boîte comprenant des moyens de maintien dans la position fermée à l'encontre de la force de rappel exercée par les articles comprimés, le passage de la position fermée à la position étendue s'effectuant sous l'effet de la force de rappel exercée par les articles comprimés sur la paroi de fond du couvercle et la paroi de fond du fond lorsque le couvercle est libre en mouvement vis à vis du fond.

2. Boîte selon la revendication 1, dans laquelle l'ouverture de distribution (14) du couvercle (3) et/ou l'ouverture de distribution (14) du fond (2) s'étendent le long d'un bord latéral de la boîte, de façon à coïncider avec la ou les ouvertures correspondantes d'une boîte adjacente.

3. Boite (1) selon la revendication 1 ou 2, dans laquelle la ceinture latérale (5) est formée d'au moins quatre panneaux (41, 42, 43, 44), liés entre eux et comprenant chacun un rabat (61, 62, 63, 64) liés auxdits panneaux (4) correspondant par des lignes de pliage (7), lesdits quatre rabats (61, 62, 63, 64) formant la paroi de fond du couvercle (3) ou du fond (2) lié auxdits panneaux (41, 42, 43, 44) par lesdites lignes de pliage (7), et dans laquelle l'ouverture de distribution s'étend sur deux panneaux adjacents du couvercle ou du fond.

4. Boîte selon l'une des revendications précédentes, dans laquelle, dans la position de fermeture, le couvercle s'emboîte totalement dans le fond.

5. Boite (1) selon les revendications 1 ou 2, dans laquelle les moyens pour maintenir le couvercle (3) en position surélevée comprennent une languette de verrouillage (10) faisant saillie et formée à partir de prédécoupes (11) et des rainures (12), formant articulations, dans un ou plusieurs panneaux (4) du fond (2) et du couvercle (3).

6. Boite (1) selon l'une quelconque des revendications précédentes, dans laquelle les moyens permettant de former les ouvertures de distribution (14) latérales dans ladite boite (1) comprennent des prédécoupes (13) formées, et s'étendant, sur au moins deux panneaux (4) adjacents du fond (2) et du couvercle (3), lesdites prédécoupes (13) une fois détachées permettent la formation desdites ouvertures de distribution (14) latérales.

7. Procédé de transformation de la boite (1) selon l'une quelconque des revendications 1 à 6 en un présentoir d'articles compressibles, à l'état relaxé, ledit procédé comprenant les étapes suivantes :
- prendre une boite (1) selon l'une quelconque des revendications 1 à 6,
- remplir ladite boite (1) d'articles compressibles,
- fermer ladite boite (1) en comprimant lesdits articles compressibles,
- maintenir ladite boite (1), comprenant lesdits articles compressibles comprimés, dans une position fermée,
- sur le lieu de vente desdits articles, déployer le couvercle (3) de ladite boite (1) en une position étendue par l'effet ressort obtenu par la décompression desdits articles comprimés,
- former une ou plusieurs ouvertures de distribution (14) latérales.

8. Ilot de vente (20) comprenant au moins deux boites (1) selon l'une quelconque des revendications 1 à 6.

9. Ilot de vente (20) selon la revendication 8, dans lequel les boites (1) sont reliées entre-elles par une ou plusieurs prédécoupes (13), formant, une fois détachées, un ou plusieurs ouvertures de distribution (14) latérales, d'au moins une desdites boites (1).

## Patentansprüche

1. Ausziehbare zweiteilige Schachtel (1), die einen Boden (2) und einen Deckel (3) umfasst, der durch vertikales Gleiten über besagten Boden (2) geschoben wird, wobei der Boden (2) und der Deckel (3) jeweils eine Seiteneinfassung (5) umfassen, die von einer Rückwand geschlossen wird, wobei das Ende der Seiteneinfassung (5) gegenüber der Rückwand einen Eingang für den Boden (2) oder den Deckel (3) abgrenzt, wobei besagte Schachtel (1) durch das Verschieben des Deckels (3) in Bezug auf den Boden (2) von einer geschlossenen Position mit kleinerem Innenvolumen zu einer ausgedehnten Position mit größerem Innenvolumen wechselt, wobei der Boden (2) und besagter Deckel (3) jeweils Wandflächen (4) umfassen, die untereinander durch gelenkbildende Nuten (8) verbunden sind, in welcher mindestens eine der besagten Wandflächen (4) Mittel enthält, damit besagter Deckel (3) eine erhöhte Position annehmen kann, und Mittel umfasst, die das Bilden von mindestens einer seitlichen Ausgabeöffnung (14) in besagter Schachtel (1) ermöglichen, in welcher der Deckel und der Boden an den Eingängen ineinander geschoben sind, wobei die Rückwand des Bodens (2) die Grundfläche der Schachtel bildet und die Rückwand des Deckels (3) die Oberseite der Schachtel bildet, wobei der Deckel (3) und der Boden (2) jeweils mindestens eine Ausgabeöffnung für die in der Schachtel befindlichen Produkte enthalten, **dadurch gekennzeichnet, dass** die Schachtel des weiteren zu verpackende Artikel enthält, wobei besagte Artikel zusammenpressbar sind und in geschlossener Position der Schachtel zusammengedrückt und in der ausgedehnten Position der Schachtel nicht zusammengedrückt sind, wobei die Schachtel Mittel aufweist, um der von den zusammengepressten Artikeln ausgeübten Federkraft entgegenzuwirken und sie geschlossen zu halten, wobei der Wechsel von der geschlossenen Position in die ausgedehnte Position unter Einwirkung der Federkraft der zusammengepressten Artikel auf die Rückwand des Deckels und die Rückwand des Bodens erfolgt, wenn der Deckel sich im Bezug auf den Boden ungehindert bewegen kann.

2. Schachtel nach Anspruch 1, in welcher sich die Ausgabeöffnung (14) des Deckels (3) und/oder die Ausgabeöffnung (14) des Bodens (2) entlang eines Seitenrands der Schachtel erstrecken, so dass sie sich an der oder den entsprechenden Öffnungen einer danebenliegenden Schachtel befinden.

3. Schachtel (1) nach Anspruch 1 oder 2, in welcher die Seiteneinfassung (5) aus mindestens vier miteinander verbundenen Wandflächen (41, 42, 43, 44) gebildet wird, die jeweils eine Lasche (61,62,63,64) umfassen, der über besagte Knicklinien (7) mit den entsprechenden Wandflächen (4) verbunden ist, wobei die vier Laschen (61, 62, 63, 64), welche die Rückwand des Deckels (3) oder des Bodens (2) bilden, der mit besagten Wandflächen (41, 42, 43, 44) über besagte Knicklinien (7) verbunden ist, und in der sich die Ausgabeöffnung über zwei nebeneinanderliegende Wandflächen des Deckels oder des Bodens erstreckt.

4. Schachtel nach einem der vorhergehenden Ansprüche, in welcher sich der Deckel in geschlossener Position komplett über den Boden schiebt.

5. Schachtel (1) nach den Ansprüchen 1 oder 2, in welcher die Mittel, mit denen der Deckel (3) in erhöhter Position gehalten wird, eine Verriegelungslasche (10) umfassen, die vorspringend ist und aus vorgestanzten Teilen (11) und Nuten (12) geformt wird, welche in einer oder mehreren Wandflächen (4) des Bodens (2) die Gelenke des Deckels (3) bilden.

6. Schachtel (1) nach einem der vorhergehenden Ansprüche, in der die Mittel, mit denen die seitlichen Ausgabeöffnungen (14) in besagter Schachtel (1) gebildet werden, aus ausgeformten vorgestanzten Teilen (13) bestehen, und sich über mindestens zwei nebeneinanderliegende Wandflächen (4) des Bodens (2) und des Deckels (3) erstrecken, wobei besagte vorgestanzten Teile (13), nachdem sie herausgelöst wurden, die Bildung besagter seitlicher Ausgabeöffnungen (14) ermöglichen.

7. Verfahren der Umwandlung der Schachtel (1) nach einem der Ansprüche 1 bis 6 in einem Verkaufsständer für zusammenpressbare Artikel im ausgedehntem Zustand, wobei besagtes Verfahren folgende Schritte umfasst:
- eine Schachtel (1) nach einem der Ansprüche 1 bis 6 nehmen,
- die besagte Schachtel (1) mit zusammenpressbaren Artikeln befüllen,
- besagte Schachtel (1), welche besagte zusammengepresste Artikel enthält, in zusammengedrückter, geschlossener Position halten,
- am Verkaufsort besagter Artikel den Deckel (3) der besagten Schachtel (1) durch die Federwirkung, die durch das Lösen des Drucks auf besagte zusammengepresster Artikel entsteht, in eine erweiterte Position bringen,
- eine oder mehrere seitliche Ausgabeöffnungen (14) bilden.

8. Verkaufsinsel (20), welche mindestens zwei Schachteln (1) nach einem der Ansprüche 1 bis 6 umfasst.

9. Verkaufsinsel (20) nach Anspruch 8, in der die Schachteln (1) durch eines oder mehrere vorgestanzte Teile (13), welche, nachdem sie herausgelöst wurden, einen oder mehrere seitliche Ausgabeöffnungen (14) in mindestens einer der besagten Schachteln (1) bilden, miteinander verbunden sind.

## Claims

1. A two-part telescopic box (1) comprising a bottom (2) and a lid (3) fitting by vertical sliding on said bottom (2), the bottom (2) and the lid (3) each comprising a lateral belt (5) closed by a bottom wall, the end of the lateral belt (5) opposite to the bottom wall defining an entrance for the bottom (2) or the lid (3), said box (1) passing from a closed position with a least internal volume to an extended position with a greater internal volume by sliding of the lid (3) with respect to the bottom (2), said bottom (2) and said lid (3) comprising panels (4) connected together by grooves (8) forming articulations, wherein at least one of said panels (4) comprises means for enabling said lid (3) to adopt a raised position and comprises means for forming at least one lateral distribution opening (14) in said box (1), wherein the lid and the bottom are fitted on each other through their entrances, the bottom wall of the bottom (2) constituting the base of the box and the bottom wall of the lid (3) constituting the top of the box, the lid (3) and the bottom (2) each comprising at least one opening for distributing the products contained in the box, **characterised in that** the box further comprises articles to be packaged, said articles being compressible, and being, in the closed position of the box, compressed, and in the extended position relaxed, the box comprising means for holding in the closed position counter to the return force exerted by the compressed articles, the passage from the closed position to the extended position taking place under the effect of the return force exerted by the compressed articles on the bottom wall of the lid and the bottom wall of the bottom when the lid is free to move vis-à-vis the bottom.

2. A box according to claim 1, wherein the distribution opening (14) of the lid (3) and/or the distribution opening (14) of the bottom (4) extend along a lateral edge of the box, so as to coincide with the corresponding opening or openings of an adjacent box.

3. A box (1) according to claim 1 or claim 2, wherein the lateral belt (5) is formed by at least four panels (41, 42, 43, 44), connected together and each comprising a flap (61, 62, 63, 64) connected to said corresponding panels (4) by folding lines (7), said four flaps (61, 62, 63, 64) forming the bottom wall of the lid (3) or of the bottom (2) connected to said panels (41, 42, 43, 44) by said folding lines (7), and wherein the distribution opening extends over two adjacent panels of the lid or of the bottom.

4. A box according to any of the preceding claims, wherein, in the closed position, the lid fits completely in the bottom.

5. A box (1) according to claim 1 or claim 2, wherein the means for holding the lid (3) in the raised position comprise a projecting locking tongue (10) formed from scores (11) and grooves (12), forming articulations, in one or more panels (4) of the bottom (2) and of the lid (3) .

6. A box (1) according to any of the preceding claims, wherein the means for forming the lateral distribution openings in said box (1) comprise scored parts (13) formed, and extending, over at least two adjacent panels (4) of the bottom (2) and of the lid (3), said scored parts (13) once detached allow the formation of said lateral distribution openings (14).

7. A method for transforming the box (1) according to any of claims 1 to 6 into a display for compressible articles, in the relaxed state, said method comprising the following steps:
- taking a box (1) according to any of claims 1 to 6,
- filling said box (1) with compressible articles,
- closing said box (1) while compressing said compressible articles,
- keeping said box (1), comprising said compressed compressible articles, in a closed position,
- at the place of sale of said articles, deploying the lid (3) of said box (1) in an extended position by the spring effect obtained by the decompression of said compressed articles,
- forming one or more lateral distribution openings (14).

8. A sales island (20) comprising at least two boxes (1) according to any of claims 1 to 6.

9. A sales island (20) according to claim 8, wherein the boxes (1) are connected together by one or more scored parts (13) forming, once detached, one or more lateral distribution openings (14), of at least one of said boxes (1).
